# EUROPÄISCHE PATENTANMELDUNG

(11) **EP 4 753 068 A1**
(43) Veröffentlichungstag der Anmeldung: **03.06.2026**
(21) Anmeldenummer: 24216036.4
(22) Anmeldetag: 28.11.2024
(51) Int. Cl.: H01Q 1/12, H01Q 3/04

(54) **BREMSE FÜR EIN TILTLAGER EINER ANTENNE**

(71) Anmelder: CPI Vertex Antennentechnik GmbH, 47198 Duisburg (DE)
(72) Erfinder: KIRCHHOFF, Roland, D-44625 Herne (DE); KRONSHAGE, Jörg, D-47239 Duisburg (DE); GRAMKE, Scott, D-47198 Duisburg (DE); BRAM, Christian, D-47239 Duisburg (DE); STEEGER, Karl, D-47623 Kevelaer (DE)
(74) Vertreter: Gille Hrabal Partnerschaftsgesellschaft mbB Patentanwälte

(57) **Zusammenfassung**

Die Erfindung betrifft eine Bremse für ein Tiltlager einer Antenne, ein Tiltlager für eine Antenne, eine Dreh- und Schwenkvorrichtung für eine Antenne zur Satellitenkommunikation, ein Verfahren zum Bremsen eines Tiltlagers einer Antenne sowie eine Verwendung einer Bremse. Eine Bremse (2) für ein Tiltlager (1) einer Antenne (32) umfasst einen ersten Bremsbelag (12) sowie einen Bremssattel (6) mit einem Druckelement (3) zum Drücken einer Bremsmembran (11) gegen den ersten Bremsbelag (12) zwecks Erzeugung einer Bremswirkung durch Reibung.

## Beschreibung

Die Erfindung betrifft eine Bremse für ein Tiltlager einer Antenne, ein Tiltlager für eine Antenne, eine Dreh- und Schwenkvorrichtung für eine Antenne zur Satellitenkommunikation, ein Verfahren zum Bremsen eines Tiltlagers einer Antenne sowie eine Verwendung einer Bremse.

Eine Antenne zur Satellitenkommunikation umfasst typischerweise einen Reflektor zur Bündelung empfangener und/oder zu sendender Strahlung. Der Reflektor besteht üblicherweise aus einer Vielzahl von Reflektorelementen, die von einer Stützstruktur gehalten werden. Die Antenne umfasst ferner insbesondere eine in mehreren Achsen bewegliche Dreh- und Schwenkvorrichtung, die den Reflektor trägt. Die Dreh- und Schwenkvorrichtung stellt typischerweise mehrere Freiheitsgrade zur Positionierung des Reflektors bereit, die durch beispielsweise horizontale und/oder vertikale Rotationsachsen ermöglicht werden. So kann eine Dreh- und Schwenkvorrichtung ein Azimutlager und ein Elevationslager umfassen, um den Reflektor auf jeden Punkt am Himmel richten zu können.

Um das Keyhole-Problem zu lösen, das bei Beobachtung von insbesondere niedrigfliegenden Satelliten in Zenitnähe zu sehr hohen Winkelgeschwindigkeiten und - beschleunigungen führt, werden Antennen zusätzlich mit einem Tiltlager ausgestattet. Dabei ist ein keilförmiger bzw. schräger Tiltzylinder oder -konus unterhalb des Azimutlagers vorhanden, der das Azimutlager schräg stellt. Der Tiltzylinder oder -konus ist mittels eines Tiltlagers und eines Tiltantriebs um eine insbesondere senkrechte Achse gegenüber dem Antennenturm drehbar, um einen gewünschten Tiltwinkel einzustellen. Auf diese Weise kann typischerweise vor einer Verfolgung eines Satelliten in Zenitnähe der Tiltzylinder oder -konus in einem geeigneten Winkel ausgerichtet werden, um den Satelliten mittels des Azimutlagers und des Elevationslagers verfolgen zu können.

Die oben genannten Merkmale und Eigenschaften können beliebig mit den Aspekten und Ausgestaltungen der Erfindung kombiniert werden.

Um eine praktisch nutzbare Einstellung des Tiltwinkels und/oder Regelung der Lager der Antenne zu ermöglichen, ist es notwendig, das Tiltlager und die damit verbundenen Teile möglichst steif und absolut spielfrei auszugestalten.

Es ist die Aufgabe der Erfindung, ein Tiltlager weiterzuentwickeln. Insbesondere sollen die genannten Nachteile des Standes der Technik zumindest in Teilen behoben werden.

Zur Lösung der Aufgabe dienen eine Bremse gemäß Anspruch 1 sowie ein Tiltlager, eine Dreh- und Schwenkvorrichtung, ein Verfahren und eine Verwendung gemäß den nebengeordneten Ansprüchen. Vorteilhafte Ausgestaltungen werden in den Unteransprüchen angegeben.

Zur Lösung der Aufgabe dient eine Bremse für ein Tiltlager einer Antenne, umfassend einen ersten Bremsbelag sowie einen Bremssattel mit einem Druckelement zum Drücken einer Bremsmembran gegen den ersten Bremsbelag. Auf diese Weise kann durch Reibung zwischen der Bremsmembran und dem ersten Bremsbelag eine Bremswirkung erzeugt werden.

Die Bremse dient dazu, eine Bremswirkung zwischen zwei relativ zueinander drehbaren Teilen des Tiltlagers zu erzeugen. Die Bremse ist dabei an einem der zwei Teile angeordnet und die mit der Bremse zusammenwirkende Bremsmembran ist an dem anderen der zwei Teile angeordnet. Beim Bremsen befindet sich die Bremsmembran insbesondere zwischen dem Druckelement und dem ersten Bremsbelag.

Durch das einseitige Drücken der Bremsmembran direkt gegen den Bremsbelag entfallen spielbehaftete Komponenten, sodass eine spielfreie Bremse erreicht werden kann. Es sind keine Bauteile und damit auch keine beweglichen Teile zwischen der Bremsmembran und dem Bremsbelag vorhanden. Es entfallen damit auch zudem Komponenten, welche die Steifigkeit reduzieren könnten, sodass eine besonders hohe Gesamtsteifigkeit erreicht werden kann. Es werden eine verbesserte Einstellung des Tiltwinkels und eine verbesserte Regelung der Lager der Antenne ermöglicht. Insbesondere ist eine Spielfreiheit bzw. Steifigkeit im Winkelsekundenbereich möglich.

Darüber hinaus weist die erfindungsgemäße Bremse einen besonders kurzen und direkten Kraftfluss der Bremskraft auf. Auf diese Weise werden größere Deformationen und Biegespannungen in den Komponenten und/oder in den Anschlusskonstruktionen vermieden. Dies trägt zur Gesamtsteifigkeit des Systems bei.

Ein Druckelement ist ein Element, dass selektiv Druck ausüben kann. Durch den Druck kann die Bremsmembran in einigen Ausführungsformen lokal geringfügig verformt werden. Hiermit ist typischerweise eine elastische Verformung gemeint. Das Druckelement drückt die Bremsmembran insbesondere einseitig gegen den ersten Bremsbelag. Das bedeutet, dass auf der Seite des ersten Bremsbelags kein Druck ausgeübt wird. Das Druckelement ist insbesondere antreibbar, um selektiv den Druck auszuüben. Insbesondere ist der erste Bremsbelag nicht antreibbar. Ein solcher Antrieb des ersten Bremsbelags, der einer herkömmlichen Scheibenbremse in Zangenbauform entsprechen würde, würde die Zahl der beweglichen Teile erhöhen und wäre nicht spielfrei auszuführen. Zudem würde durch einen solchen Antrieb die Steifigkeit verringert.

Das Druckelement kann zum Bremsen angetrieben werden. Durch den Antrieb wird ein Druck erzeugt, mit dem die Bremsmembran gegen den ersten Bremsbelag gedrückt wird, um die Bremswirkung zu erzielen. Der Antrieb des Bremsbelags erfolgt typischerweise mit einem Bremskolben. Ein Bremskolben kann beispielsweise hydraulisch und/oder elektromechanisch angetrieben werden. Bei größeren Kräften werden bevorzugt hydraulische Bremsen verwendet. Der Bremskolben ist typischerweise an einer der Bremsmembran abgewandten Seite des Druckelements angeordnet. Das Druckelement kann direkt oder indirekt am Bremskolben angeordnet sein. Im Falle einer indirekten Anordnung sind eine oder mehrere weitere Bauteile zwischen Druckelement und Bremskolben vorhanden. Insbesondere kontaktiert das Druckelement die Bremsmembran.

Ein Bremssattel im Sinne der Erfindung ist ein Bauteil, das ein Druckelement hält bzw. trägt und dabei ermöglicht, dass das Druckelement auf die Bremsmembran gedrückt werden kann. In einer einfachen Ausführungsform umfasst der Bremssattel lediglich das Druckelement. Der Bremssattel muss nicht notwendigerweise einen Bremsbelag aufweisen.

Ein Bremsbelag ist ein Bauteil oder Material, das die Bremsmembran kontaktiert und an der Bremsmembran reibt, um eine Bremswirkung zu erzielen. Reiben meint einen derartigen Kontakt, dass eine reibschlüssige Verbindung entsteht. Dies kann bei einer Relativbewegung zwischen Bremsmembran und Bremsbelag ebenso wie im Falle keiner Relativbewegung zwischen Bremsmembran und Bremsbelag erfolgen. Mit der Bremse kann typischerweise vor einer Verfolgung eines Objekts wie eines Satelliten in Zenitnähe ein Tiltzylinder oder -konus in einem geeigneten Winkel fixiert werden. Insbesondere dient die Bremse dem Fixieren bzw. Halten.

Eine Bremsmembran ist ein Bauteil, welches relativ zu dem Bremsbelag beweglich ist, und dessen Bewegung relativ zu dem ersten Bremsbelag durch die Bremswirkung gebremst werden soll. Typischerweise weist die Bremsmembran senkrecht zur Bewegungsrichtung eine deutlich geringere Erstreckung aus als in Umfangsrichtung entlang der Bewegungsrichtung. Die Bremsmembran ist insbesondere scheibenförmig, also als Bremsscheibe, ausgestaltet. In diesem Fall kann die erfindungsgemäße Bremse als modifizierte bzw. einseitige Scheibenbremse bezeichnet werden. Insbesondere weist die Bremsmembran zumindest an der mit dem ersten Bremsbelag zu kontaktierenden Seite eine typischerweise ebene Reibfläche auf. Die Bremsmembran ist bevorzugt aus Stahl und kann je nach Baugröße einteilig oder segmentiert hergestellt werden.

Insbesondere ist der Bremssattel und/oder der erste Bremsbelag direkt oder indirekt an einem ersten Teil des Tiltlagers befestigt. Insbesondere ist die Bremsmembran direkt oder indirekt an einem zweiten Teil des Tiltlagers befestigt. Der erste Teil kann ein unterer und/oder zumindest hinsichtlich einer Drehung um eine im Wesentlichen vertikale Achse feststehender Teil der Antenne oder direkt der nichtdrehbare Teil des Tiltlagers sein. Der zweite Teil kann ein oberer und/oder beispielsweise um eine im Wesentlichen vertikale Achse drehbarer Teil der Dreh- und Schwenkvorrichtung oder des Tiltzylinders oder- konus` oder direkt der drehbare Teil des Tiltlagers sein. Das Tiltlager kann beispielsweise ein Wälzlager umfassen, um eine relative Drehung des ersten Teils gegenüber dem zweiten Teil zu ermöglichen. Das Tiltlager kann ergänzend oder alternativ auch ein Gleitlager und/oder ein hydrostatisches Lager umfassen.

In einer Ausgestaltung ist das Druckelement als zweiter Bremsbelag ausgebildet. Auf diese Weise kann der Kontakt des Druckelements mit der Bremsmembran ebenfalls zu einer Reibung und damit zu einer Bremswirkung führen. Insbesondere hat die Bremsmembran in dieser Ausgestaltung beidseitig Reibflächen zur Kontaktierung mit einem jeweiligen Bremsbelag zwecks Erzeugung von Reibung. Auch in dieser Ausgestaltung wird nur von einer Seite aktiv ein Druck auf die Bremsmembran ausgeübt.

Bevorzugt ist die Bremse allerdings so dimensioniert, dass die Reibung zwischen dem ersten Bremsbelag und der Bremsmembran allein die benötigte Bremswirkung aufbringt. Etwaige zusätzliche Reibung, beispielsweise durch den zweiten, ggf. nicht spielfrei gelagerten Bremsbelag, kann dann bis zum Durchrutschen des nicht spielfrei gelagerten Bremsbelages als Reserve vorgehalten werden.

Diese Ausgestaltung erlaubt eine gesteigerte Bremswirkung, ohne zusätzliches Spiel oder eine Verringerung der Steifigkeit in das System einzubringen. Genauer gesagt ist etwaiges Spiel, das durch den zweiten Bremsbelag eingebracht wird, unschädlich, da der zweite Bremsbelag zur Aufbringung der bestimmungsgemäßen Bremswirkung als nicht mittragend betrachtet wird.

Insbesondere ist der Bremssattel fest mit dem Antennenturm der Antenne oder dem nicht drehbaren Teil des Tiltlagers verbunden oder verbindbar. Eine feste Verbindung im Sinne der Erfindung ist eine unbewegliche Verbindung. Die Verbindung kann lösbar oder nicht zerstörungsfrei lösbar sein. Die Verbindung kann eine direkte oder indirekte Verbindung sein.

In einer Ausgestaltung ist der Bremssattel über eine Halterung fest mit einem Antennenturm verbunden. Insbesondere ist der Bremssattel fest mit der Halterung verbunden und die Halterung ist fest mit dem Antennenturm verbunden. Die Halterung kann an einem weiter unten beschriebenen Außenring des Tiltlagers befestigt sein. Der Bremssattel ist insbesondere verschraubt. In einer Ausgestaltung ist der Bremssattel über eine Halterung direkt fest mit dem nichtdrehendem Außenring des Tiltlagers verbunden. Insbesondere ist der Bremssattel fest mit der Halterung verbunden und die Halterung ist fest mit dem nichtdrehendem Außenring des Tiltlagers verbunden. Der Bremssattel ist insbesondere verschraubt.

Die Halterung kann z. B. als Haltering, als Teil eines Halterings oder als lokal begrenzte Halterung an einer bestimmten Stelle in Umfangsrichtung des Antennenturms ausgeführt sein. Die Halterung ragt insbesondere von dem Antennenturm nach außen. Es können mehrere Bremssättel vorhanden sein. Mehrere Bremssättel können mit einer oder mehreren Halterungen befestigt sein.

Aus fertigungstechnischen Gründen ist es zu bevorzugen, einzelne Halterungen vorzusehen, an denen ein oder mehrere, beispielsweise zwei oder drei Bremssättel angeordnet werden. Es ist kein umlaufender Ring notwendig, der aufwändig in Herstellung, Transport und Montage ist. Zudem kann in den Bereichen, in denen kein Bremssattel angeordnet ist, Material eingespart werden. Maßgeblich ist die spielfreie Befestigung der Halterung an der nichtdrehbaren Antennenstruktur, insbesondere am weiter unten beschriebenen Außenring.

Auch diese Ausgestaltung ermöglicht eine spielfreie und besonders steife Bremse.

In einer Ausgestaltung ist der erste Bremsbelag fest mit der Halterung verbunden.

Der erste Bremsbelag ist demnach ein feststehender Bremsbelag. Es sind keine Bauteile, demnach auch keine beweglichen Teile zwischen dem ersten Bremsbelag und der Halterung bzw. dem Antennenturm vorhanden. Der erste Bremsbelag kann reibschlüssig so befestigt werden, dass keinerlei Spiel zwischen dem ersten Bremsbelag und dem Antennenturm vorhanden ist. So kann das Spiel der Bremse eliminiert werden. Insbesondere ist der erste Bremsbelag reibschlüssig und somit spielfrei mit der Halterung verbunden.

In einer weiteren Ausgestaltung ist der erste Bremsbelag in einer Aussparung angeordnet, beispielsweise in einer Aussparung der Halterung.

Die Aussparung ist insbesondere in Form einer Tasche ausgestaltet, also einer in die Oberfläche eingelassene Vertiefung. Insbesondere sind die die Aussparung begrenzenden Wände senkrecht zur Oberfläche des angrenzenden Materials der Halterung. Die Aussparung kann als Rinne ausgestaltet sein. Es können zwei oder vier Wände vorhanden sein. Die Aussparung kann beispielsweise eine rechteckige oder bogenförmige Grundform aufweisen. Eine derartige Aussparung erlaubt einen gegen Verschieben gesicherten Halt des ersten Bremsbelags in der Halterung.

Es können mehrere Bremssättel an einer Halterung angeordnet sein. Es können mehrere erste Bremsbeläge angeordnet sein. Insbesondere befinden sich mehrere Bremssättel bzw. mehrere erste Bremsbeläge an unterschiedlichen Winkelpositionen in Bezug auf die Drehachse des Tiltlagers, also in Umfangsrichtung hintereinander.

In einer weiteren Ausgestaltung ist der erste Bremsbelag derart verschraubt, dass Schrauben durch die Halterung hindurch in eine der Bremsmembran abgewandten Seite des ersten Bremsbelags eingeschraubt sind.

Dies ermöglicht, die gesamte zur Bremsmembran weisende Fläche des ersten Bremsbelags zur Erzeugung der Bremswirkung zu verwenden.

In einer Ausgestaltung ist der Bremssattel so angeordnet, dass das Druckelement von oben auf die Bremsmembran drückt. Typischerweise drückt das Druckelement die Bremsmembran zumindest lokal nach unten.

Ein weiterer Aspekt der Erfindung ist ein Tiltlager für eine Antenne. Das Tiltlager umfasst ein erstes Lagerteil zum mechanischen Verbinden mit einem Antennenturm sowie ein zweites Lagerteil zum mechanischen Verbinden mit einem Tiltzylinder oder - konus. Das erste Lagerteil und das zweite Lagerteil sind relativ zueinander drehbar. Das Tiltlager weist mindestens eine Bremse zum Bremsen einer relativen Bewegung zwischen dem ersten Lagerteil und dem zweiten Lagerteil auf. Die Bremse ist insbesondere erfindungsgemäß ausgestaltet. Alle Merkmale, Ausführungsformen und Wirkungen der eingangs beschriebenen Bremse können auch für das Tiltlager gelten und umgekehrt.

Insbesondere umfasst das Tiltlager zudem die Bremsmembran. Die Bremsmembran kann mit einem der zwei Lagerteile fest verbunden sein und die Bremse kann mit dem jeweils anderen Lagerteil fest verbunden sein. Das Tiltlager ist durch die Bremse in der Lage, eine besonders steife und spielfreie Fixierung eines Winkels des Tiltzylinders oder -konus' zu ermöglichen.

In einer Ausgestaltung umfasst das erste Lagerteil einen Außenring und das zweite Lagerteil umfasst einen Innenring, wobei der Innenring innerhalb des Außenrings drehbar ist, beispielsweise um eine gemeinsame Drehachse. Insbesondere ist die Drehachse die Mittelachse des Außenrings sowie des Innenrings.

Der Außenring steht fest und der Innenring ist drehbar am Außenring gelagert. Zwischen Außenring und Innenring kann ein Wälzlager angeordnet oder ausgebildet sein. Innenring und/oder Außenring können Bestandteile eines Wälzlagers sein. Zwischen Innenring und/oder Außenring können sich demnach rollende Wälzlagerkörper befinden, beispielsweise Kugeln.

Der Innenring ist insbesondere fest mit dem Tiltzylinder oder -konus verbunden, beispielsweise durch Schrauben. Es kann eine umlaufende Schraubenreihe vorgesehen sein. So kann eine maximale Steifigkeit und Spielfreiheit erreicht werden. In dieser Anmeldung beschriebene Schraubverbindungen sind insbesondere als gleitfeste Schraubverbindungen ausgeführt.
ann eine maximale Steifigkeit und Spielfreiheit erreicht werden. In dieser Anmeldung beschriebene Schraubverbindungen sind insbesondere als gleitfeste Schraubverbindungen ausgeführt.

Der Innenring kann eine Innenverzahnung aufweisen, in welcher Ritzel von ein oder mehreren Getriebe-Motor-Kombinationen zum Antrieb des zweiten Lagerteils bzw. des Tiltzylinders oder -konus' eingreifen können.

In einer Ausgestaltung wirkt die Bremse mit einer Bremsmembran zusammen. Insbesondere ist die Bremsmembran fest mit dem Tiltzylinder oder -konus und/oder einem beweglichen Teil des Tiltlagers, beispielsweise dem zweiten Lagerteil oder Innenring, verbunden oder verbindbar.

Insbesondere dient das Tiltlager dazu, den Tiltzylinder oder -konus gegenüber dem Antennenturm zu drehen. Der Antennenturm ist typischerweise mit einem Fundament verbunden und damit unbeweglich. Die Bremsmembran ist in dieser Ausgestaltung am beweglichen Teil und/oder am Tiltzylinder oder -konus angeordnet und fest mit diesem verbunden bzw. verbindbar. Die Verbindung kann beispielsweise eine Schraubverbindung sein, bevorzugt mit einer Vielzahl von Schrauben. Einzelne Verbindungselemente wie z. B. Schrauben können dabei in Umfangsrichtung gleichmäßig verteilt angeordnet sein.

Die Bremsmembran kann direkt oder indirekt, also mit einem oder mehreren dazwischen liegenden Bauteilen, mit dem Tiltzylinder oder -konus und/oder dem beweglichen Teil des Tiltlagers verbunden oder verbindbar sein.

Es können ein oder mehrere Abstandhalter vorgesehen sein, beispielsweise in Form von Blechen, um eine Position der Bremsmembran in Bezug zum Tiltzylinder oder - konus und/oder zum ersten Bremsbelag einzustellen. Diese werden auch als Abstimmbleche bezeichnet. In einem Beispiel kann die Bremsmembran so angeordnet sein, dass sie im ungebremsten Zustand auf dem ersten Bremsbelag aufliegt, beispielsweise mit einer leichten Vorspannung. Dies führt zwar zu einer zusätzlichen Reibung bei Drehung des Tiltlagers, minimiert aber die die Biegespannungen auf die Bremsmembran und damit die Bewegung und Deformation der Bremsmembran beim Bremsen. In einem anderen Beispiel kann die Bremsmembran mit einem geringfügigen Abstand zum ersten Bremsbelag angeordnet sein.

Ein weiterer Aspekt der Erfindung ist eine Dreh- und Schwenkvorrichtung für eine Antenne zur Satellitenkommunikation. Die Dreh- und Schwenkvorrichtung umfasst einen insbesondere nicht drehbaren Antennenturm, ein insbesondere erfindungsgemäßes Tiltlager zum drehbaren Verbinden eines Tiltzylinders oder -konus' mit dem Antennenturm, den Tiltzylinder oder -konus, ein Azimutlager zum drehbaren Verbinden eines beweglichen Azimutteils mit dem Tiltzylinder oder -konus sowie insbesondere den beweglichen Azimutteil. Die Dreh- und Schwenkvorrichtung kann eine erfindungsgemäße Bremse umfassen. Alle Merkmale, Ausführungsformen und Wirkungen der eingangs beschriebenen Bremse sowie des Tiltlagers können auch für die Dreh- und Schwenkvorrichtung gelten und umgekehrt.

Der Antennenturm ist insbesondere fest auf einer Gründung verankert, beispielsweise auf Bolzen eines Fundaments verschraubt, und trägt den darüber befindlichen Teil der Antenne. Der Antennenturm ragt typischerweise senkrecht nach oben und trägt in seinem oberen Bereich das Tiltlager. Alternativ kann der Antennenturm auch lediglich in Form eines festen Fundaments vorliegen. In diesem Fall kann das Tiltlager direkt auf dem Antennenturm angeordnet sein.

Das Tiltlager verbindet den Antennenturm mit dem Tiltzylinder oder -konus. Der Tiltzylinder oder -konus ist ein Bauteil der Dreh- und Schwenkvorrichtung, das eine Schrägstellung eines den Reflektor tragenden Teils bewirkt. Der Tiltzylinder oder - konus dient wie beschrieben zur Behebung des Keyhole-Problems. Der Tiltzylinder- oder -konus kann beispielsweise die Grundform eines Zylinder- oder Kegelstumpfes, aufweisen. Der Tiltzylinder oder -konus ist damit kein Zylinder oder Kegel im geometrischen Sinne. Ist der Tiltzylinder oder -konus sehr kurz ausgestaltet, kann er näherungsweise in etwa eine Keilform aufweisen Der Tiltzylinder oder -konus weist insbesondere eine schräg zu seiner Längserstreckungsrichtung ausgerichtete Unterseite und/oder eine schräg zu seiner Längserstreckungsrichtung ausgerichtete Oberseite auf. Der Winkel zwischen Ober- und Unterseite entspricht dem Tiltwinkel der Antenne. Die Unterseite des Tiltzylinders- oder -konus' kann mit dem Tiltlager, die Oberseite mit dem Azimutlager verbunden sein oder werden.

Das Azimutlager verbindet den beweglichen Azimutteil mit dem Tiltzylinder oder - konus. Der bewegliche Azimutteil ist um den Winkel des Tiltzylinders oder -konus' gegenüber der Vertikalen schräggestellt. Mit dem beweglichen Azimutteil können im installierten Zustand der Antenne der Reflektor, eine Nabe, ein Elevationsteil und/oder ggf. weitere Aufbauten direkt oder indirekt mechanisch verbunden sein.

Mit dem beweglichen Azimutteil kann ein Elevationslager mechanisch verbunden sein. Es kann ein beweglicher Elevationsteil an das Elevationslager angeschlossen sein, der durch das Elevationslager geschwenkt werden kann. Eine derartige Antenne kann als Azimut-Elevation-Antenne bezeichnet werden.

Insbesondere dient die Antenne zur Satellitenkommunikation im Gigahertzbereich. Die Dreh- und Schwenkvorrichtung ist für eine Antenne zur Satellitenkommunikation im Gigahertz-Bereich und/oder für eine Antenne mit einem Reflektor mit einem Durchmesser größer oder gleich 4,0 m, insbesondere 4,5 m, bevorzugt 5,0 m, insbesondere 5,5 m oder 6 m geeignet, kann aber auch für andere Antennentypen und/oder -größen geeignet sein. insbesondere beträgt der Durchmesser maximal 20 m.

Das Tiltlager kann mehrere Bremsen aufweisen, um die benötigte Bremskraft zu erzeugen. Die Bremsen nutzen bevorzugt gemeinsam dieselbe Bremsmembran. Beispielsweise können 2, 3, 4, 5, 6, 7, 8, 9, 10, 11, 12, 13, 14, 15 oder 16 Bremsen vorhanden sein. Die Verteilung der Bremsen in Umfangsrichtung ist für die Bereitstellung der spielfreien und steifen Bremswirkung grundsätzlich unerheblich. Beispielsweise können die Bremsen gleichmäßig verteilt sein oder einander benachbart, ggf. in Gruppen, mit dazwischen befindlichen Bereichen ohne Bremsen angeordnet sein.

In einer Ausgestaltung ist die Bremsmembran fest mit dem Tiltzylinder oder -konus verbunden und/oder der Bremssattel ist fest mit dem Antennenturm verbunden.

In einer Ausgestaltung ist die Dreh- und Schwenkvorrichtung zum Tragen eines Reflektors mit einem Durchmesser größer oder gleich 4,0 m, insbesondere 4,5 m, bevorzugt 5,0 m, insbesondere 5,5 m oder 6 m, insbesondere wenigstens 8,0 m ausgebildet.

Insbesondere ist die Dreh- und Schwenkvorrichtung zum Tragen eines Reflektors mit einem Durchmesser von wenigstens 7 m, bevorzugt wenigstens 9 m, besonders bevorzugt wenigstens 10 m eingerichtet. Der Reflektor kann einen Durchmesser von wenigstens 12 m, insbesondere wenigstens 15 m und besonders bevorzugt wenigstens 18 m oder wenigstens 21 m aufweisen.

Bei Antennen mit Reflektoren einer gewissen Größenordnung sind bisher keine Bremsen bekannt, die eine ausreichende Spielfreiheit und Steifigkeit bereitstellen. Bei kleinen Antennen wurde die Spielfreiheit und Steifigkeit beispielsweise über den Antrieb des Tiltlagers bzw. der Getriebe erreicht. Bei größeren Antennen sind dagegen bisher keine Tiltlager bekannt, die geeignet gebremst werden können. Dem Fachmann ist bekannt, dass bei großen und/oder massereichen Reflektoren z. B. aufgrund der wirkenden Kräfte und Massenträgheiten und der erforderlichen Regelungstechnik besondere Maßnahmen erforderlich sind, um die benötigte Spielfreiheit und Steifigkeit zu gewährleisten.

Ein weiterer Aspekt der Erfindung ist ein Verfahren zum Bremsen eines Tiltlagers einer Antenne. Ein Druckelement eines Bremssattels drückt eine Bremsmembran gegen einen ersten Bremsbelag, um durch Reibung eine Bremswirkung zu erzeugen. Insbesondere erfolgt das Verfahren mittels der erfindungsgemäßen Bremse, des erfindungsgemäßen Tiltlagers oder der erfindungsgemäßen Dreh- und Schwenkvorrichtung. Alle Merkmale, Ausführungsformen und Wirkungen der eingangs beschriebenen Bremse, des Tiltlagers sowie der Dreh- und Schwenkvorrichtung können auch für das Verfahren gelten und umgekehrt.

Insbesondere wird die Reibung zwischen der Bremsmembran und dem ersten Bremsbelag erzeugt. Insbesondere wird das Druckelement angetrieben, um den Druck auszuüben. Insbesondere befindet sich der erste Bremsbelag an der dem Druckelement abgewandten Seite der Bremsmembran. Insbesondere erfolgt auf Seite des ersten Bremsbelags kein Antrieb eines Bremsbelags oder Druckelements.

Insbesondere wird mittels des Tiltlagers zunächst ein gewünschter Winkel eingestellt, beispielsweise zwischen Tiltzylinder oder -konus und der Dreh- und Schwenkvorrichtung. Anschließend wird der Winkel mittels der Bremse bzw. des Bremssattels und der Bremsmembran fixiert. Das Fixieren eines Winkels meint eine insbesondere spielfreie Blockierung einer Bewegung der mittels des Tiltlagers drehbar miteinander verbundenen Teile.

Ein weiterer Aspekt der Erfindung ist eine Verwendung einer Bremse zum Fixieren eines Winkels in einem Tiltlager einer Antenne und/oder zum Fixieren einer Verdrehung zwischen einem ersten Lagerteil und einem zweiten Lagerteil eines Tiltlagers. Die Bremse umfasst einen ersten Bremsbelag sowie einen Bremssattel mit einem Druckelement zum Drücken einer Bremsmembran gegen den ersten Bremsbelag zwecks Erzeugung einer Bremswirkung durch Reibung. Alle Merkmale, Ausführungsformen und Wirkungen der eingangs beschriebenen Bremse, des Tiltlagers, der Dreh- und Schwenkvorrichtung und des Verfahrens können auch für die Verwendung gelten und umgekehrt.

Ein weiterer Aspekt der Erfindung ist eine Antenne, umfassend eine erfindungsgemäße Dreh- und Schwenkvorrichtung sowie insbesondere zudem einen mechanisch mit der Dreh- und Schwenkvorrichtung verbundenen und/oder von der Dreh- und Schwenkvorrichtung gehaltenen Reflektor. Der Reflektor besteht üblicherweise aus einer Vielzahl von Reflektorelementen, die von einer Stützstruktur gehalten werden. Die Stützstruktur kann als Schalenstruktur oder als Raumfachwerk ausgebildet sein.

Nachfolgend werden Ausführungsbeispiele der Erfindung auch anhand von Figuren näher erläutert. Merkmale der Ausführungsbeispiele können einzeln oder in einer Mehrzahl mit den beanspruchten Gegenständen kombiniert werden, sofern nichts Gegenteiliges angegeben ist. Die beanspruchten Schutzbereiche sind nicht auf die Ausführungsbeispiele beschränkt.

Es zeigen:
- Figur 1:: eine Seitenansicht einer Antenne,
- Figur 2:: eine perspektivische Ansicht eines Tiltlagers,
- Figur 3:: eine geschnittene Darstellung eines Tiltlagers,
- Figur 4:: ein vergrößertes Detail, insbesondere aus Fig. 3,
- Figur 5:: ein weiteres vergrößertes Detail, insbesondere aus Fig. 3,
- Figur 6:: ein weiter vergrößertes Detail, insbesondere aus Fig. 3, sowie
- Figur 7:: ein vergrößertes Detail mit einer schematischen Darstellung eines Kraftflusses.

Figur 1 zeigt eine perspektivische Ansicht einer Antenne 23, die eine die Dreh- und Schwenkvorrichtung 21 und einen Reflektor 24 umfasst, wobei die Dreh- und Schwenkvorrichtung 21 den Reflektor 24 trägt. Die Dreh- und Schwenkvorrichtung umfasst von unten nach oben einen Antennenturm 5, ein Tiltlager 1, einen Tiltzylinder oder -konus 8, ein Azimutlager 25, einen beweglichen Azimutteil 28, ein Elevationslager 4 sowie einen schwenkbaren Elevationssteil 29, an dem der Reflektor 24 befestigt ist.

Das Tiltlager dient dazu, den schrägen Tiltzylinder oder -konus 8 und damit den schräggestellten Azimutteil 28 sowie die weiteren Aufbauten um eine vertikale Achse zu drehen. Um den Winkel im Tiltlager 1 und damit den Winkel des Tiltzylinders oder - konus' 8 in Bezug zum Antennenturm 5 zu fixieren, ist eine Bremse vorhanden. Diese kann beispielsweise so ausgeführt sein, wie weiter unten im Detail beschrieben wird.

Die Figuren 2 bis 7 zeigen unterschiedliche Aspekte von Tiltlagern 1. Figur 1 zeigt eine rein beispielhafte Anordnung von vier Bremsen 2 an einem Tiltlager 1, wobei jeweils die Bremssättel 6 von oben dargestellt sind. Die Bremsen 2 sind hier beispielhaft in Umfangsrichtung gleichmäßig verteilt angeordnet und an einer Halterung 7 befestigt, die als umlaufender Ring ausgestaltet ist. Jede der vier Bremsen 2 wirkt zusammen mit einer Bremsmembran 11, die hier beispielhaft ebenfalls ringförmig ausgestaltet ist, um eine Bremswirkung zu erzeugen.

Figur 3 zeigt ein geschnittene Darstellung eines Tiltlagers 1. Es ist ersichtlich, dass das Tiltlager 1 einen Außenring 9 und einen Innenring 10 aufweist und eine Drehung des Innenrings 10 in Bezug zum Außenring 9 um eine mittlere, vertikal ausgerichtete Drehachse ermöglicht. Zwischen dem Außenring 9 und dem Innenring 10 ist ein Hohlraum 30 zur Aufnahme von Wälzlagerkörpern vorgesehen.

Im der hier gezeigten Ausführungsform ist der Außenring 9 mit dem (hier nicht dargestellten) Antennenturm verbunden und damit ortsfest. Der Innenring 10 ist mit dem Tiltzylinder oder -konus 8 verbunden. Der Tiltzylinder oder -konus 8 umfasst einen unteren Flansch 31, der mit einer umlaufenden Schraubenreihe mit dem Innenring 10 verschraubt ist. Der Außenring 9 ist mit der Halterung 7 verbunden, an der wiederum die Bremssättel 6 der Bremsen 2 festgeschraubt sind. In anderen Ausführungsformen sind anstelle einer umlaufenden Halterung 7 eine oder mehrere Halterungen 7 vorhanden, die sich nur über kleinere Winkelbereiche erstrecken und eine, zwei oder drei Bremssättel umfassen.

Figur 4 zeigt ein weiter vergrößertes Detail. Es ist erkennbar, dass der Bremssattel 6 fest mit der Halterung 7 verschraubt ist. Der Bremssattel umfasst ein Druckelement 3. Das Druckelement 3 ist antreibbar und kann selektiv mit einer nach unten gerichteten Kraft beaufschlagt und/oder nach unten gedrückt werden. Unterhalb des Druckelements 3 befindet sich die Bremsmembran 11, die am Tiltzylinder oder -konus 8 befestigt ist. Im hier gezeigten Ausführungsbeispiel ist die Bremsmembran 11 mit einer umlaufenden Schraubenreihe an einem äußeren Bereich des Flanschs 31 des Tiltzylinders oder -konus' 8 befestigt. Der Bereich des Tiltzylinders oder -konus' 8 kann eine bearbeitete Fläche zur direkten oder indirekten Auflage der Bremsmembran aufweisen, beispielsweise eine angedrehte oder gefräste Oberfläche, die eine gewisse Ebenheit aufweist.

Unterhalb der Bremsmembran 11 befindet sich der erste Bremsbelag 12 der Bremse 2. Das Druckelement 3 kann die Bremsmembran 11 zumindest bereichsweise nach unten drücken und/oder mit einer abwärts gerichteten Kraft beaufschlagen, so dass zwischen der Unterseite der Bremsmembran 11 und dem ersten Bremsbelag 12 Reibung entsteht. Auf diese Weise kann gebremst werden.

Es ist zudem sichtbar, dass die Halterung 7 mit einer umlaufenden Schraubenreihe am Außenring 9 befestigt ist. Die Schrauben befinden sich im hier gezeigten Ausführungsbeispiel unterhalb der Bremsmembran 11.

Im hier gezeigten Ausführungsbeispiel ist das Druckelement 3 als zweiter Bremsbelag 13 ausgestaltet, der beim Bremsen an der Oberseite der Bremsmembran 11 reibt und so zur Bremswirkung beiträgt.

Figur 5 zeigt die beschriebenen Komponenten eines Tiltlagers in einer Schnittzeichnung mit Blickrichtung senkrecht zur Drehachse. Es ist sichtbar, dass der Tiltzylinder oder -konus 8 neben dem bereits beschriebenen unteren Flansch 31, der typischerweise senkrecht zur Drehachse ausgerichtet ist, einen schrägen oberen Flansch 32 aufweist. Dieser dient insbesondere zur mechanischen Verbindung mit dem Azimutlager.

Figur 5 zeigt zudem einen Abstandhalter 33 bzw. Abstimmblech zur Einstellung eines gewünschten Abstands zwischen dem unteren Flansch 31 und der Bremsmembran 11.

Ferner ist hier ersichtlich, dass der erste Bremsbelag 12 in einer hier taschenförmigen Aussparung 22 der Halterung 7 angeordnet ist. Dies kann, je nach Ausgestaltung der Aussparung 22, neben der kraftschlüssigen Befestigung mittels Schrauben in einigen Fällen zudem eine formschlüssige Befestigung durch die Begrenzungen der Taschen ermöglichen.

Figur 6 zeigt in einer ähnlichen Darstellung eine Übersicht über die wesentlichen Verbindungen der Bremsanlage. Dargestellt sind eine insbesondere gleitfeste Schraubverbindung 14 zwischen Bremssattel 6 und Halterung 7, eine Gleitverbindung 15 zwischen dem (nicht dargestellten) Bremskolben und der Rückseite des Druckelements 3, hier des zweiten Bremsbelags 13. Das Druckelement 3 und/oder der zweite Bremsbelag 13 kann eine metallische und/oder steife Rückseite aufweisen, die den Bremskolben kontaktiert. Die Gleitverbindung 15 weist eine geringe Reibung auf. Da das Druckelement bzw. der zweite Bremsbelag 13 beweglich mit ausreichendem Spiel im Bremssattel gelagert ist, trägt diese Verbindung nicht nennenswert zur Steifigkeit und Spielfreiheit des Systems bei, kann aber - wie beschrieben - für die Funktion des Systems auch unberücksichtigt bleiben.

Ferner als Reibverbindung 16 dargestellt sind die ebenfalls insbesondere nicht berücksichtigte Reibverbindung zwischen dem zweiten Bremsbelag 13 und der Oberseite der Bremsmembran 11 sowie die Reibverbindung mit wirksamem Reibkoeffizienten zur Erzielung der gewünschten Bremswirkung zwischen dem insbesondere spielfreien und unbeweglichen ersten Bremsbelag 12 und der Unterseite der Bremsmembran 11.

Die insbesondere gleitfeste Schraubverbindung 17 besteht zwischen der Bremsmembran 11 und dem Tiltzylinder oder -konus 8. Die insbesondere gleitfeste Schraubverbindung 18 besteht zwischen dem Tiltzylinder oder -konus 8 und dem Innenring 10 des Tiltlagers 1. Die insbesondere spielfreie Befestigung 19 beschreibt die Anordnung des ersten Bremsbelags 12 an der Halterung 7. Die insbesondere gleitfeste Schraubverbindung 20 besteht zwischen dem Bremsenhaltering 7 und dem Außenring 9 des Tiltlagers 1.

Wenn ein Durchrutschen der jeweiligen Bauteile durch gleitfeste Schraubverbindungen verhindert ist und eine ausreichend große Bremskraft durch Reibung zwischen dem ersten Bremsbelag 12 und der Bremsmembran 11 sichergestellt ist, wird die Steifigkeit der Bremse bzw. des gebremsten Tiltlagers in Umfangsrichtung ausschließlich über die Torsionssteifigkeit der Bremsmembran und deren Befestigung, insbesondere am Tiltzylinder oder -konus, definiert. Durch geeignete Dimensionierung dieser Bauteile kann eine spielfreie und sehr steife Bremswirkung erzielt werden.

Figur 7 zeigt in einer ähnlichen Darstellung den Kraftfluss 34 beim Bremsen. Die erfindungsgemäße Bremse erlaubt einen kurzen und direkten Kraftfluss der Bremskraft, der zur Gesamtsteifigkeit des Systems beiträgt. Größere Deformationen und Biegespannungen in den Anschlusskonstruktionen werden verhindert. Die Bauteile können so optimiert werden, dass sie Kräfte zielgerichtet in Umfangsrichtung der Tiltachse aufnehmen.

**Bezugszeichenliste**

| | |
|---|---|
| Tiltlager | 1 |
| Bremse | 2 |
| Druckelement | 3 |
| Elevationslager | 4 |
| Antennenturm | 5 |
| Bremssattel | 6 |
| Halterung | 7 |
| Tiltzylinder oder -konus | 8 |
| Außenring | 9 |
| Innenring | 10 |
| Bremsmembran | 11 |
| Erster Bremsbelag | 12 |
| Zweiter Bremsbelag | 13 |
| Schraubverbindung | 14 |
| Gleitverbindung | 15 |
| Reibverbindung | 16 |
| Schraubverbindung | 17 |
| Schraubverbindung | 18 |
| Befestigung | 19 |
| Schraubverbindung | 20 |
| Dreh- und Schwenkvorrichtung | 21 |
| Aussparung | 22 |
| Antenne | 23 |
| Reflektor | 24 |
| Azimutlager | 25 |
| Erstes Lagerteil | 26 |
| Zweites Lagerteil | 27 |
| Azimutteil | 28 |
| Elevationsteil | 29 |
| Hohlraum | 30 |
| Flansch | 31 |
| Flansch | 32 |
| Abstandhalter | 33 |
| Kraftfluss | 34 |

## Patentansprüche

1. Bremse (2) für ein Tiltlager (1) einer Antenne (23), umfassend einen ersten Bremsbelag (12) sowie einen Bremssattel (5) mit einem Druckelement (3) zum Drücken einer Bremsmembran (11) gegen den ersten Bremsbelag (12) zwecks Erzeugung einer Bremswirkung durch Reibung.

2. Bremse (2) nach dem vorhergehenden Anspruch, wobei das Druckelement (3) als zweiter Bremsbelag (13) ausgebildet ist.

3. Bremse (2) nach einem der vorhergehenden Ansprüche, wobei der Bremssattel (5) über eine Halterung (7) fest mit einem Antennenturm (5) der Antenne (23) verbunden ist.

4. Bremse (2) nach dem vorhergehenden Anspruch, wobei der erste Bremsbelag (13) fest mit der Halterung (7) verbunden ist.

5. Bremse (2) nach einem der vorhergehenden Ansprüche, wobei der erste Bremsbelag (13) in einer Aussparung (22) angeordnet ist.

6. Bremse (2) nach einem der zwei vorhergehenden Ansprüche, wobei der erste Bremsbelag (13) derart verschraubt ist, dass Schrauben durch die Halterung hindurch in eine der Bremsmembran (11) abgewandten Seite des ersten Bremsbelags (13) eingeschraubt sind.

7. Bremse (2) nach einem der vorhergehenden Ansprüche, wobei der Bremssattel (5) so angeordnet ist, dass das Druckelement (3) von oben auf die Bremsmembran (11) drückt.

8. Tiltlager (1) für eine Antenne (23), umfassend ein erstes Lagerteil (26) zum mechanischen Verbinden mit dem Antennenturm (5) sowie ein zweites Lagerteil (27) zum mechanischen Verbinden mit einem Tiltzylinder oder -konus (8), wobei das erste Lagerteil (26) und das zweite Lagerteil (27) relativ zueinander drehbar sind, wobei das Tiltlager (1) mindestens eine Bremse (2) zum Bremsen einer relativen Bewegung zwischen dem ersten Lagerteil (26) und dem zweiten Lagerteil (27) aufweist.

9. Tiltlager (1) nach dem vorhergehenden Anspruch, wobei das erste Lagerteil (26) einen Außenring (9) umfasst und das zweite Lagerteil (27) einen Innenring (10) umfasst, wobei der Innenring (10) innerhalb des Außenrings (9) drehbar ist.

10. Tiltlager (1) nach einem der zwei vorhergehenden Ansprüche, wobei die Bremse (2) mit einer Bremsmembran (11) zusammenwirkt, wobei die Bremsmembran (11) fest mit dem Tiltzylinder oder -konus (8) verbunden ist.

11. Dreh- und Schwenkvorrichtung (21) für eine Antenne (23) zur Satellitenkommunikation, umfassend einen Antennenturm (5), ein Tiltlager (1) gemäß einem der Ansprüche 8 bis 10 zum drehbaren Verbinden eines Tiltzylinders oder -konus' (8) mit dem Antennenturm (5), den Tiltzylinder oder - konus (8), ein Azimutlager (25) zum drehbaren Verbinden eines beweglichen Azimutteils (28) mit dem Tiltzylinder oder -konus (8).

12. Dreh- und Schwenkvorrichtung (21) nach dem vorhergehenden Anspruch, wobei die Bremsmembran (11) fest mit dem Tiltzylinder oder -konus (8) verbunden ist, wobei der Bremssattel (5) fest mit dem Antennenturm (5) verbunden ist.

13. Dreh- und Schwenkvorrichtung (21) nach einem der zwei vorhergehenden Ansprüche, wobei die Dreh- und Schwenkvorrichtung zum Tragen eines Reflektors (24) mit einem Durchmesser von wenigstens 4,0 m, insbesondere wenigstens 6 m, bevorzugt wenigstens 8 m, ausgebildet ist.

14. Verfahren zum Bremsen eines Tiltlagers (1) einer Antenne, wobei ein Druckelement (3) eines Bremssattels (5) eine Bremsmembran (11) gegen einen ersten Bremsbelag (12) drückt, um durch Reibung eine Bremswirkung zu erzeugen.

15. Verwendung einer Bremse (2) zum Fixieren einer Verdrehung zwischen einem ersten Lagerteil (26) und einem zweiten Lagerteil (27) eines Tiltlagers (1) einer Antenne (23), die Bremse (2) umfassend einen ersten Bremsbelag (12) sowie einen Bremssattel (5) mit einem Druckelement (3) zum Drücken einer Bremsmembran (11) gegen den ersten Bremsbelag (12) zwecks Erzeugung einer Bremswirkung durch Reibung.
